# DEMANDE DE BREVET EUROPEEN

(11) **EP 0 620 406 A2**
(43) Date de publication de la demande: **19.10.1994**
(21) Numéro de dépôt: 94400734.3
(22) Date de dépôt: 05.04.1994
(51) Int. Cl.: F24C 3/12

(54) **Appareil de cuisson à gaz**

(30) Priorité: 09.04.1993 FR 9304261
(71) Demandeur: COMPAGNIE EUROPEENNE POUR L'EQUIPEMENT MENAGER "CEPEM", F-45140 St Jean-de-la-Ruelle (FR)
(72) Inventeur: Le Deuff, Christian, F-92402 Courbevoie Cedex (FR); Dubois, Hervé, F-92402 Courbevoie Cedex (FR)
(74) Mandataire: Benoit, Monique

(57) **Abrégé**

La présente invention concerne un appareil de cuisson à gaz. Cet appareil comporte, associé à au moins un bouton (1) de commande d'alimentation en gaz, un moyen (7) d'indication du réglage de puissance constitué par une barrette de diodes électroluminescente connectés en série. Le bouton (1) de commande comprend un curseur (14) susceptible d'être amené en contact avec l'un des plots séparant deux diodes pour allumer un nombre de diodes fonction de la puissance d'alimentation en gaz.

Application principalement aux tables de cuisson à gaz et aux gazinières.

## Description

La présente invention concerne un appareil de cuisson à gaz et plus particulièrement un dispositif indiquant le réglage de puissance dans les appareils de cuisson à gaz.

Actuellement et comme représenté sur la figure 1, dans les appareils de cuisson à gaz tels que les tables de cuisson à gaz ou les gazinières, les repères indiquant la puissance sont prévus directement sur le bandeau portant les boutons de commande associé à la table de travail et symbolisés par des points ou des picots. Ainsi, comme représenté sur la figure 1, le bouton de commande 1 est muni sur la partie formant manette 2 d'un index 3, cet index étant amené en coïncidence avec des indications réalisées sur le bandeau de commande lui-même. Sur la figure 1, le picot 4 représente la position fermée et les éléments 5, 6 symbolisés par des flammes représentent la puissance du gaz, la position 5 correspondant à la puissance maximale et la position 6 à la puissance minimale.

Ce système actuellement utilisé sur les appareils de cuisson à gaz présente de nombreux inconvénients. Il entraîne notamment des problèmes de lecture, les symboles de puissance pouvant être masqués par le bouton de commande lui-même. D'autre part, l'index est parfois difficile à positionner. De plus, les picots ou les repères ne donnent pas une position exacte du réglage souhaité. Il existe aussi un problème de parallaxe lié à la distance de l'index 2 sur le bouton de manoeuvre par rapport aux repères et à la distance à laquelle l'utilisateur lit les symboles.

La présente invention a pour but de remédier à ces inconvénients en proposant un système plus fiable, notamment en ce qui concerne le réglage de puissance désiré.

Plus précisément, la présente invention a pour objet un appareil de cuisson à gaz selon les revendications 1 à 3.

Ainsi, avec la présente invention et à l'inverse de ce qui a été fait jusqu'à maintenant, on utilise dans un appareil de cuisson à gaz un système de type électrique comme moyen d'indication du réglage de puissance. Ce système permet d'obtenir, une indication précise et une visualisation claire du réglage de puissance souhaitée et cela sans compromettre les normes de sécurité imposées au appareils de ce type.

D'autres caractéristiques et avantages de la présente invention apparaîtront à la lecture de la description d'un mode de réalisation préférentiel, cette description étant faite avec référence au dessin ci-annexé dans lequel:
- la figure 1, déjà décrite, est une vue de dessus schématique d'un bouton de commande pour appareil de cuisson à gaz conforme à l'art antérieur;
- la figure 2 est une vue de dessus schématique d'un bouton de commande d'alimentation en gaz muni d'un moyen d'indication de type électrique conforme à la présente invention, et
- la figure 3 est un schéma électrique simplifié du moyen d'indication de réglage de puissance de type électrique conforme à la présente invention.

Pour simplifier, la description dans les figures les mêmes éléments portent les mêmes références.

Comme représenté sur la figure 2, au bouton de manoeuvre 1 comportant un index 3 ainsi que des repères 4, 5, 6 de type usuel permettant de visualiser la position arrêt 4, la position pleine puissance 5 et la position puissance minimale 6 est associée une barrette 7 de diodes électroluminescentes donnant une indication plus précise du réglage de la barrette puissance. Cette barrette de diodes électroluminescentes peut être positionnée horizontalement à côté de chaque bouton de commande ou verticalement.

Cette barrette de diodes électroluminescentes est mise en oeuvre par un circuit électrique du type de celui représenté à la figure 3 qui concerne la commande de deux boutons de commande. Ce circuit comporte déjà un régulateur de courant 10 qui est connecté au secteur symbolisé par ∼ 220V dans le mode de réalisation représenté. La sortie de ce régulateur est connecté au point milieu A prévu entre deux diodes 11 et 11' montées en série. Comme représenté sur la figure 3, la cathode de la diode 11 est connectée au point A lui-même connecté à l'anode de la diode 11'. A l'anode de la diode 11 sont connectés respectivement un plot de contact a et la cathode d'une diode électroluminescente 12. Cette diode électroluminescente 12, utilisée comme voyant de mise sous tension, est montée en série avec un ensemble de diodes électroluminescentes 13a, 13b, 13c, 13d, 13e, 13f, 13g, 13h formant la barrette des diodes référencée 7 sur la figure 2. Comme représenté clairement sur la figure 3, entre chacune des diodes électroluminescentes 12, 13a à 13h est prévue une borne de contact b, d, e, f, g, h, i, j, la borne a n'étant rattachée à aucune diode et correspondant à la position fermée. De manière plus précise :
- la borne de contact b est prévue entre les diodes électroluminescentes 12 et 13a ;
- la borne j entre les diodes électroluminescentes 13a et 13b ;
- la borne i entre les diodes électroluminescentes 13b et 13c ;
- la borne h entre les diodes électroluminescentes 13c et 13d ;
- la borne g entre les diodes électroluminescentes 13d et 13e ;
- la borne f entre les diodes électroluminescentes 13e et 13f ;
- la borne e entre les diodes électroluminescentes 13f et 13g ;
- la borne d entre les diodes électroluminescentes 13g et 13h.

Comme représenté sur la figure 3, la référence 14 connectée au point B relié à l'anode de la diode électroluminescente 13h correspond à un curseur rotatif monté sur le bouton de commande 1 de réglage du gaz.

Ainsi, lorsque le curseur 14 est en contact avec le point de contact d, les diodes électroluminescentes 12, 13a à 13g sont allumées, ce qui correspond à une puissance forte.

Comme représenté sur la figure 3, le même type de circuit est réalisé avec les diodes électroluminescentes 12', 13'a, 13'b, 13'c, 13'd, 13'e, 13'f, 13'g, 13'h, les plots de contact a', b', c', d', e', f', g', h', i', j' et le curseur 14'. Le fonctionnement de ce circuit associé à un second bouton de commande d'alimentation en gaz est identique à celui décrit précédemment.

On remarque que les connexions des diodes 12', 13'a à 13'h ont été inversées par rapport aux diodes 12, 13a à 13h. De cette manière, l'une des barrettes fonctionne avec l'alternance positive alors que l'autre fonctionne lors de l'alternance négative.

L'utilisation de ce type de circuit dans un appareil de cuisson à gaz permet d'obtenir une indication très précise de la puissance du gaz de manière simple et un coût réduit, sans pour cela remettre en cause les normes de sécurité imposées par l'utilisation du gaz.

## Revendications

1. Appareil de cuisson à gaz, caractérisé en ce qu'il comporte, associé à un bouton (1) de commande rotatif d'alimentation en gaz, un moyen électrique d'indication du réglage de puissance comprenant une pluralité de diodes électroluminescentes (12, 13a à 13h) connectées en série et une pluralité de plots (a à h) de contact en entrée et en sortie de chaque diode, et en ce que le bouton de commande comporte un curseur (14) susceptible d'être amené, par rotation du bouton de commande, en contact avec l'un desdits plots de contact, pour fermer le circuit électrique comprenant les diodes et allumer un nombre de diodes fonction de la puissance d'alimentation en gaz.

2. Appareil de cuisson à gaz selon la revendication 1, caractérisé en ce que le moyen électrique d'indication est alimenté par un régulateur de courant (10) connecté au secteur.

3. Appareil de cuisson à gaz selon la revendication 2, caractérisé en ce que ledit régulateur de courant alimente un second moyen électrique d'indication relatif à un second bouton de commande.
